# EUROPÄISCHE PATENTSCHRIFT

(11) **EP 2 814 673 B1**
(45) Veröffentlichungstag und Bekanntmachung des Hinweises auf die Patenterteilung: **10.10.2018**
(21) Anmeldenummer: 13703364.3
(22) Anmeldetag: 31.01.2013
(51) Int. Cl.: B41J 3/36, B41J 2/175

(54) **TINTENSTRAHLDRUCKER FÜR DIE BESCHRIFTUNG VON WAREN**
INKJET PRINTER FOR LABELING GOODS
IMPRIMANTE À JET D'ENCRE POUR LE MARQUAGE DE MARCHANDISES

(30) Priorität: 16.02.2012 DE 102012202343
(43) Veröffentlichungstag der Anmeldung: 24.12.2014
(73) Patentinhaber: EBS Ink Jet Systeme GmbH, 51588 Nümbrecht (DE)
(72) Erfinder: SLOMIANNY, Jan, 51588 Nümbrecht (DE); SLOMIANNY, Andreas, 51588 Nümbrecht (DE)
(74) Vertreter: Patentanwälte Bauer Vorberg Kayser
(86) Internationale Anmeldenummer: PCT/EP2013/051952
(87) Internationale Veröffentlichungsnummer: WO 2013/120702

(56) Entgegenhaltungen:
- EP-A1- 1 470 924
- EP-A1- 1 876 025
- EP-A2- 0 036 295
- WO-A2-2008/024884
- US-A1- 2003 063 147
- US-A1- 2005 237 368
- US-A1- 2007 040 876
- US-A1- 2007 252 858
- US-A1- 2009 243 857

## Beschreibung

Die Erfindung bezieht sich auf einen Tintenstrahldrucker nach dem Oberbegriff des Patentanspruchs 1. Ein derartiger Tintenstrahldrucker ist aus EP 0 036 295 A2 bekannt.

Die US 2009/0243857 A1 offenbart einen Vorratsbehälter für Tinte. Der Vorratsbehälter ist unter anderem für den Einsatz in Tintenstrahldruckern geeignet. Der Vorratsbehälter hat einen RFID tag, der eine Antenne aufweist, und ein Speichermedium, in dem Daten über die Tinte gespeichert sind. Ein unerlaubtes Auslesen dieser Daten wird verhindert, ein Auslesen ist nur unter bestimmten Voraussetzungen möglich.

Die Erfindung bezieht sich insbesondere auf Tintenstrahldrucker in Form von Handgeräten. Derartige Handgeräte sind autark, sie sind wie beispielsweise Akkuschrauber von äußeren Zuleitungen, insbesondere Spannungszuleitungen, unabhängig. Tintenstrahldrucker in Form von Handgeräten habe auch häufig eine ähnliche Form wie Akkuschrauber. Dort, wo beim Akkuschrauber der Bohrer eingespannt wird, befindet sich die Austrittsöffnung für Tinte. Im Griff des Tintenstrahldruckers, der als Handgerät ausgeführt ist, ist zumeist eine Spannungsversorgung in Form von beispielsweise mindestens einem Akkumulator untergebracht. Der Vorratsbehälter für die zum Drucken verwendete Flüssigkeit befindet sich an der von der Austrittsöffnung axial gegenüberliegenden Rückseite des Hauptgerätes. Sein Hauptgerät ist vorzugsweise kappenförmig.

Der Tintenstrahldrucker ist für die Beschriftung von Waren ausgelegt. Er kann mit einem kontinuierlichen Tintenstrahl arbeiten, vorzugsweise arbeitet er mit Tintentröpfchen, die aus der Austrittsöffnung ausgestoßen werden. Beim Schreibvorgang muss das Handgerät relativ zur beschrifteten Ware bewegt werden. Im Allgemeinen ruht die Ware und wird das Handgerät in Schreibrichtung gegenüber der Ware bewegt. Am Handgerät kann eine Rolle vorgesehen sein, die auf der Ware abrollt und die relative Geschwindigkeit der Schreibbewegung erfasst. Auf diese Weise wird der Schreibvorgang gesteuert.

Auch wenn sich die vorliegende Erfindung vorzugsweise für Handgeräte eignet, ist ihr Einsatz für stationäre Tintenstrahldrucker nicht ausgeschlossen.

Tintenstrahldrucker sind aus dem Stand der Technik bekannt. Zum Stand der Technik wird zudem auf die folgenden Druckschriften verwiesen: EP 1 064 153 B1, WO 85/01104, EP 720 916 A2 und US 2007/0040876 A1.

Man ist bestrebt, eine ausreichende Information über die mindestens eine Flüssigkeit, die sich im Vorratsbehälter befindet, in das Hauptgerät übertragen zu können. So will man beispielsweise das Verfallsdatum dieser Flüssigkeit erfassen, die Art der Flüssigkeit, die Zeitdauer der bisherigen Nutzung der Flüssigkeit für Druckvorgänge und weitere Informationen zur Verfügung haben. Diese Informationen werden einem die Betriebsabläufe des Druckers steuernden Rechner zugeleitet, der sich im Hauptgerät befindet. Da die Vorratsbehälter austauschbar sind, ist es möglich, mit einem Hauptgerät nacheinander mehrere unterschiedliche Vorratsbehälter zu verbinden, insbesondere also Vorratsbehälter auszutauschen. Man benötigt für die Beschriftung von unterschiedlichen Waren zumeist unterschiedliche Flüssigkeiten, insbesondere Tinten und/oder Lösungsmittel. Da der Vorratsbehälter austauschbar ist, kann der Tintenstrahldrucker rasch an unterschiedliche Anforderungen angepasst werden, beispielsweise an das Bedrucken von Papiersäcken, Glasflaschen oder textilen Stücken.

Nach dem Stand der Technik werden die Informationen zwischen Vorratsbehälter und Hauptgerät durch elektrische Kontakte, insbesondere Kontaktstifte, übertragen. Deren Anzahl sollte klein bleiben. Es hat sich herausgestellt, dass die elektrische Kontaktgebung auf Dauer schwierig und nicht zufriedenstellend ist. Es hat sich auch herausgestellt, dass Unterbrechungen und Fehler bei der Erstellung des elektrischen Kontaktes zwischen den Stiften und Gegenkontakten im Hauptgerät zu Störsignalen, Unterbrechungen und anderen Fehlern bei der Übertragung führen.

Hier setzt nun die Erfindung ein. Sie hat es sich zur Aufgabe gemacht, die Nachteile des vorbekannten Tintenstrahldruckers zu vermeiden und diesen dahingehend weiterzubilden, dass eine zuverlässigere Übertragung der Informationen über die Flüssigkeit, die sich im Vorratsbehälter befindet, an Betriebsabläufe steuernde Bauteile, insbesondere einem Rechner, im Hauptgerät möglich ist. Diese Aufgabe wird gelöst durch einen Tintenstrahldrucker für die Beschriftung von Waren mit den Merkmalen des Anspruchs 1.

Auf diese Weise wird unabhängig vom Zustand der mechanischen Kupplung und der jeweils erreichten Position zwischen Hauptgerät und Vorratsbehälter eine direkte, unmittelbare Verbindung mit dem ringförmigen Transponder erreicht. Vorzugsweise ist ein Basisgerät, das mit dem Transponder zusammenwirkt und das im Hauptgerät angeordnet ist, in unmittelbarer Nähe des Transponders und vorzugsweise gleichachsig mit diesem angeordnet. Vorzugsweise hat der Transponder eine zweite ringförmige Antenne, die eine beliebige Ringgestalt hat. Sie hat einen ausreichend freien Bereich im Inneren, so dass genügend Platz für die Flüssigkeitskupplung verbleibt. Vorzugsweise hat das Basisgerät eine ringförmige erste Antenne, die in ähnlicher Weise wie die zweite Antenne aufgebaut ist und sich in unmittelbarer Nähe letzterer befindet. Insbesondere werden die erste Antenne des Basisgeräts und die zweite Antenne des Transponders gleichachsig angeordnet. Aufgrund der unmittelbaren Nähe wird eine stabile, sichere Verbindung erreicht. Für die Verbindung wird nur wenig Energie benötigt, da die Teile unmittelbar benachbart sind. Es kann somit über die ringförmige erste Antenne mit hohem Wirkungsgrad Energie in die ringförmige zweite Antenne übertragen werden, um den Transponder mit Spannung zu versorgen.

In vorzugsweiser Ausbildung sind die Kupplungsteile der Flüssigkeitskupplung aus nicht leitendem Material, insbesondere Kunststoff, gefertigt. Sie sind vorzugsweise auf einer Achse angeordnet.

Vorzugsweise weist der Vorratsbehälter einen zusammenlegbaren Beutel auf, in dem sich die Flüssigkeit, insbesondere Tinte, befindet. Der Vorratsbehälter ist nur über das zweite Kupplungsteil zugänglich, mit diesem ist er dicht verbunden.

Vorzugsweise weist das zweite Kupplungsteil ein Ventil auf, das normalerweise selbsttätig geschlossen ist und den Zugang zum Beutel verschließt, wenn das erste Kupplungsteil nicht mit dem zweiten Kupplungsteil verbunden ist.

Vorzugsweise hat der Vorratsbehälter ein luftdicht abgeschlossenes Gehäuse, dessen Innenraum nur über ein Loch in einer Behälterwand zugänglich ist.

Vorzugsweise ist im Hauptgerät ein Luftdruckerzeuger vorgesehen, dessen Ausgang mit einem Luftdurchlass kommuniziert und der bei am Hauptgerät angesetztem Vorratsbehälter mit einem Innenraum des Vorratsbehälters kommuniziert.

Es ist möglich, einzelne Kupplungsvorrichtungen miteinander zu kombinieren, z.B. die mechanische Kupplung und die Flüssigkeitskupplung zu einer einzigen Kupplung zusammen zu fassen.

Weitere Vorteile und Merkmale der Erfindung ergeben sich aus den übrigen Ansprüchen sowie aus der nun folgenden Beschreibung eines nicht einschränkend zu verstehenden Ausführungsbeispiels der Erfindung, das im Folgenden unter Bezugnahme auf die Zeichnung näher erläutert wird. In dieser Zeichnung zeigen:
- Fig. 1:: Eine perspektivische Darstellung eines Tintenstrahldruckers als Montagebild mit einem Hauptgerät und einem im Abstand davon befindlichen Vorratsbehälter,
- Fig. 2:: eine Ansicht in axialer Richtung, gesehen von der Trennungsebene in Figur 1, auf den Vorratsbehälter,
- Fig. 3:: eine axiale Ansicht, gesehen von der Trennungsebene und in entgegengesetzter Blickrichtung zu Figur 2, auf das Hauptgerät,
- Fig. 4:: eine schnittbildliche Darstellung des Vorratsbehälters entlang einer Schnittebene IV-IV in Figur 2 und
- Fig. 5:: ein teilweises Schnittbild entlang der Schnittebene V-V in Figur 3 für ein Endstück des Hauptgerätes.

Der Tintenstrahldrucker für die Beschriftung von Waren nach dem Ausführungsbeispiel ist als Handgerät ausgelegt. Er hat ein Hauptgerät 20, das hier im Wesentlichen zylinderförmig mit angesetztem Handgriff 22 ausgebildet ist. Auf der rechten Seite des Hauptgerätes 20 befindet sich eine Frontfläche 24, dort sind mehrere Austrittsöffnungen 26 für Tinte 49 vorgesehen. Der Tintenaustritt erfolgt entsprechend dem Pfeil 28. Vorzugsweise wird mit Tintentröpfchen gedruckt. Im Handgriff 22 ist eine Spannungsversorgung 30 untergebracht, sie ist als Akkumulator dargestellt. Sie ist mit einem Steuergerät CON 32 verbunden, das alle Betriebsabläufe steuert. Dieses Steuergerät 32 ist seinerseits mit einem Basisgerät µC 34 elektrisch verbunden, dieses Basisgerät 34 hat eine ringförmige erste Antenne 36. Im Handgriff 22 ist ein Auslöser 38 angebracht, mit ihm wird ein Druckvorgang ausgelöst.

Durch eine Trennebene getrennt befindet sich links neben dem Hauptgerät 20 ein Vorratsbehälter 40. Er hat ein eigenes Gehäuse. Es ist begrenzt von einer ebenen Behälterwand 42, die die Form einer Kreisscheibe hat, und von einer Kappe 44. Beide sind luftdicht miteinander verbunden. Der durch sie begrenzte Innenraum kommuniziert nur über ein Loch 46 mit der Umgebung. In diesem Innenraum befindet sich einen Beutel 48 für Tinte 49. Er ist aus einem faltbaren, dünnen Material hergestellt, beispielsweise aus einer Kunststofffolie. Sein Innenvolumen variiert mit der Füllmenge an Tinte 49, ist vollständig mit Tinte 49 ausgefüllt und ist nur über ein zweites Kupplungsteil 50 mit der Außenwelt verbunden. Dieses zweite Kupplungsteil 50 ist als Buchse ausgeführt und wirkt mit einem ersten Kupplungsteil 52 zusammen, das am Hauptgerät 20 quer zur Trennebene vorsteht und als Stecker ausgebildet ist. Die beiden Kupplungsteile 50, 52 ermöglichen im zusammengefügten Zustand eine flüssigkeitsdichte Verbindung. Die beiden Kupplungsteile 50, 52 sind rotationssymmetrisch zu einer Achse 54. Wie Figur 5 zeigt, ist das erste Kupplungsteil 52 innerhalb des Hauptgerätes 20 mit einem Tintenschlauch 56 verbunden. Über diesen Tintenschlauch 56 ist der Innenraum des Beutels 48 ausschließlich zugänglich, wenn die beiden Kupplungsteile 50, 52 miteinander verbunden sind.

Das zweite Kupplungsteil 50 ist so ausgebildet, dass es selbst abdichtet, wenn sich das erste Kupplungsteil 52 nicht im zweiten Kupplungsteil 50 befindet. Dadurch ist sichergestellt, dass der Innenraum des Beutels 48 verschlossen ist, wenn die Kupplung 50, 52 geöffnet und somit getrennt ist, wie dies in Figur 1 dargestellt ist. Fig. 4 zeigt ein entsprechendes, selbstschließendes Ventil. Dieses stellt vorzugsweise auch zugleich eine Abdichtung zwischen den beiden Kupplungsteilen 50, 52 her, wenn die Kupplung 50, 52 geschlossen ist.

Auf der Innenfläche der Behälterwand 42 ist eine ringförmige zweite Antenne 58 eines Transponders 60 befestigt. Zu diesem Transponder 60 gehört weiterhin eine Steuereinheit 62. Dieser Transponder 60 wirkt mit dem Basisgerät 34 zusammen und ist auf dieses ausgelegt und abgestimmt. Derartige zusammenwirkende Einheiten aus einem Basisgerät 34 und einem Transponder 60 sind aus dem Stand der Technik bekannt, verwiesen wird auf US 7,520,429 B2; US 4,862,160 A und US 2009/016049 A1. Derartige Einheiten aus einem Basisgerät 34 und einem Transponder 60 werden häufig auch als RFID-System bezeichnet. Dabei verwendet man für das Basisgerät 34 auch den Begriff "Lesegerät". Das Basisgerät 34 liest jedoch nicht nur, es sendet auch Informationen an den Transponder 60 und erhält von diesem Antworten. Es kann somit sowohl senden als auch empfangen. Im vorliegenden Fall ist der Transponder 60 ein sogenannter passiver Transponder, er hat keine eigene Spannungsversorgung. Er wird vom Basisgerät 34 auch mit Energie versorgt. Hierbei ist es günstig, dass die Antennen 36, 58 beider Geräte vorzugsweise koaxial sind und im Wesentlichen die gleiche Radialerstreckung haben. Dies ist in den Figuren so dargestellt.

In der Steuereinheit 62 sind Daten über die Tinte 49 im Beutel 48 gespeichert, zu diesen Daten gehören Verfallsdatum der Tinte 49 bzw. sonstiger Flüssigkeit, ihre Art, Zusammensetzung, Ausgangsmenge und aktuelle Menge bzw. entnommene Menge an Tinte 49. Weitere Merkmale können gespeichert werden. Wenn die jeweils aktuelle Menge an Tinte 49 bekannt ist, ist es möglich, mit verschiedenen Tintenbehältern 40 zu arbeiten, diese also während des Betriebes auszutauschen. Dies ist beispielsweise nötig, wenn man mit einer anderen Farbe drucken möchte. Die RFID-Systeme sind nach ISO-18000-1 etc. genormt. Auf diese Norm wird Bezug genommen.

Im Steuergerät 32 und/oder im Basisgerät 34 sind Instruktionen gespeichert, mit denen die in der Steuereinheit 62 enthaltenen Daten verglichen und verarbeitet werden können. Wenn beispielsweise das Verfallsdatum der Tinte 49 überschritten ist, wird kein Druckvorgang ermöglicht, vielmehr vorzugsweise eine entsprechende Nachricht, ggf. eine rotblinkende Anzeige, ausgelöst. Wenn der aktuelle Vorrat im Beutel 48 relativ gering ist, so dass er möglicherweise für einen Druckvorgang nicht mehr ausreicht, wird dies entweder angezeigt oder der Druckvorgang gesperrt. In diesem Sinne werden auch die anderen Daten bearbeitet bzw. genutzt. Insoweit wird auf die bereits oben erwähnten drei EP-Patente und die WO-Veröffentlichung Bezug genommen.

Am Tintenbehälter 40 springen drei Haken vor, sie bilden zusammen mit entsprechend ausgebildeten Taschen, die luftdicht in einer Abschlusswand 64 des Hauptgerätes 20 ausgebildet sind, eine mechanische Kupplungsvorrichtung. Die Taschen sind ein Ausführungsbeispiel für ein erstes Kupplungsmittel 66, die Haken sind ein Ausführungsbeispiel für das zweite Kupplungsmittel 68 der mechanischen Kupplung. Andere Ausführungen der Kupplungsmittel sind möglich. So kann ein Kupplungsmittel beispielsweise als ein Außengewinde, das andere als ein Innengewinde ausgeführt sein. Es ist auch möglich, die Kupplungsmittel 66, 68 als Klick-Verbindung auszubilden. Eine kinematische Umkehr ist möglich.

Wenn im gezeigten Ausführungsbeispiel die Antennen 36, 58 jeweils als Ringscheibe ausgeführt und dargestellt sind, so ist dies nicht einschränkend zu verstehen. Die Antennen 36,58 können auch andere Formen haben, sie können beispielsweise ein Vieleck ausbilden, oval oder sternförmig ausgeführt sein. Entscheidend ist nur, dass sie einen ausreichend großen Innenraum freilassen, damit dort ein Kupplungsteil 50 bzw. 52 angeordnet werden kann.

Vorzugsweise sind die Behälterwand 42 und die Abschlusswand 64 nach außen hin durch eine Kreislinie begrenzt, die zentrisch zur Achse 54 ist. Dies ist so in dem Ausführungsbeispiel ausgeführt. Vorzugsweise arbeitet die mechanische Kupplung durch eine Drehbewegung um einen gewissen Winkelbereich, beispielsweise 10 bis 40°. Vorzugsweise ist sie als Bajonettverbindung ausgeführt, wie dies im Ausführungsbeispiel angedeutet ist.

Wie Figur 5 zeigt, befindet sich innerhalb des Hauptgerätes ein Kompressor 70 oder ein anderer, geeigneter Luftdruckerzeuger. Verwendet werden Geräte, wie sie z.B. in tragbaren Blutdruckmessgeräten Anwendung finden. Der Kompressor wird durch das Steuergerät 32 gesteuert und ist mit diesem verbunden. Seine ausgangsseitige Druckleitung ist über einen Schlauch mit einem Luftdurchlass 72, der durch die Abschlusswand 64 führt, verbunden. Zwischen Abschlusswand 64 und Behälterwand 42 ist eine Dichtung 74 angeordnet, im Ausführungsbeispiel ist sie an der Behälterwand 42 festgelegt. Sie kommt in Kontakt mit der Abschlusswand 64, wenn der Tintenbehälter 40 am Hauptgerät 20 montiert ist. Der Luftdurchlass 72 befindet sich innerhalb dieser Dichtung 74. Wird der Kompressor 70 angeschaltet, setzt er den Zwischenraum zwischen der Abschlusswand 64 und der Behälterwand 42 unter Überdruck. Durch das Loch 46 ist dieser Zwischenraum auch mit dem Innenraum des Tintenbehälters 40 verbunden. Das Loch 46 befindet sich innerhalb des Umfangs der Dichtung 74. Damit besteht auch im Innenraum ein Überdruck. Aufgrund dieses Überdrucks wird der Beutel 48 zusammengepresst, die Tinte 49 steht dadurch unter Überdruck. Ein hinter dem Tintenschlauch 56 angeordnetes, hier nicht dargestelltes Ventil, das z.B. den Druckvorgang steuert und üblicher Bestandteil eines Tintendruckers ist, sperrt die Tinte und lässt sie, wenn das Ventil geöffnet ist, zur Austrittsöffnung 26 fließen. Auf diese Weise wird der Druckvorgang ermöglicht. Andere, aufwendigere Druckverfahren sind möglich, beispielsweise mit Hilfe eines Piezoelements. Aufgrund des Überdrucks im Tintenbehälter 40 ist sichergestellt, dass die Tinte 49 zumindest in das Hauptgerät 20 transportiert werden kann, ohne die Tinte 49 ansaugen oder anderweitig fördern zu müssen.

In einer anderen Ausbildung sind in kinematischer Umkehrung die Haken, die das zweite Kupplungsteil 50 im gezeigten Ausführungsbeispiel bilden, an der Abschlußwand 64 und ist das erste Kupplungsteil 52 an der Behälterwand 42 ausgebildet. Dann besteht nicht mehr die Notwendigkeit, das erste Kupplungsteil 52 taschenförmig und somit luftdicht auszubilden. Vielmehr kann das erste Kupplungsteil 52 nun die Aufgabe des Loches 46 übernehmen. Vorausgesetzt ist, dass die Kupplungsteile 50, 52 weiterhin innerhalb des Umfangs der Dichtung 74 angeordnet sind.

Es ist auch möglich, die Kupplungsteile 50, 52 außerhalb des Umfangs der Dichtung 74 anzuordnen, in diesem Falle ergibt sich der Vorteil, dass eine luftdichte Ausführung der Taschen nicht notwendig ist.

Die beschriebene Anordnung aus Luftdurchlass 72, der Dichtung 74 und einer Öffnung wie das Loch 46 bildet neben der Flüssigkeitskupplung mit den Kupplungsteilen 50, 52 und der mechanischen Kupplung mit den Kupplungsmitteln 60, 68 eine dritte Kupplung, nämlich eine Luftkupplung, über die Druckluft aus dem Hauptgerät 20, präziser gesagt aus dem Luftdurchlass 72, in den Tintenbehälter 40 übertragen werden kann.

| | | | |
|---|---|---|---|
| 20 | Hauptgerät | 66 | erstes Kupplungsmittel |
| 22 | Handgriff | 68 | zweites Kupplungsmittel |
| 24 | Frontfläche | 70 | Kompressor, Luftdruckerzeuger |
| 26 | Austrittsöffnung | 72 | Luftdurchlass |
| 28 | Pfeil | 74 | Dichtung |
| 30 | Spannungsversorgung | | |
| 32 | Steuergerät | | |
| 34 | Basisgerät | | |
| 36 | ringförmige erste Antenne | | |
| 38 | Auslöser | | |
| 40 | Vorratsbehälter | | |
| 42 | Behälterwand | | |
| 44 | Kappe | | |
| 46 | Loch | | |
| 48 | Beutel | | |
| 49 | Tinte, Flüssigkeit | | |
| 50 | zweites Kupplungsteil | | |
| 52 | erstes Kupplungsteil | | |
| 54 | Achse | | |
| 56 | Tintenschlauch | | |
| 58 | ringförmige zweite Antenne | | |
| 60 | Transponder | | |
| 62 | Steuereinheit | | |
| 64 | Abschlußwand | | |

## Patentansprüche

1. Tintenstrahldrucker für die Beschriftung von Waren
- mit einem Hauptgerät (20), das mindestens eine Austrittsöffnung (26), insbesondere für Tintentröpfchen, aufweist,
- mit mindestens einem Vorratsbehälter (40) für eine Flüssigkeit, die durch die Austrittsöffnung (26) strömt, wie z.B. Tinte (49), Pigment oder Lösungsmittel, wobei der Vorratsbehälter (40) mit dem Hauptgerät (20) lösbar verbunden ist,
- mit einer Flüssigkeitskupplung, die ein erstes Kupplungsteil (52) am Hauptgerät (20) und ein zweites Kupplungsteil (50) am Vorratsbehälter (40) aufweist, und
- mit einer mechanischen Kupplung, die ein erstes Kupplungsmittel (66) am Hauptgerät (20) und ein zweites Kupplungsmittel (68) am Vorratsbehälter (40) aufweist,
**dadurch gekennzeichnet, dass** der Vorratsbehälter (40) einen ringförmigen Transponder (60) aufweist, der eine ringförmige zweite Antenne (58), die sich um das zweite Kupplungsteil (50) herum erstreckt, und eine Steuereinheit (62) aufweist, in der Daten über die im Vorratsbehälter (40) enthaltene Flüssigkeit gespeichert sind.

2. Tintenstrahldrucker nach Anspruch 1, **dadurch gekennzeichnet, dass** zumindest das zweite Kupplungsteil (50), vorzugsweise auch das erste Kupplungsteil (52) aus nicht leitendem Material, insbesondere Kunststoff, gefertigt sind.

3. Tintenstrahldrucker nach einem der vorangegangenen Ansprüche, **dadurch gekennzeichnet, dass** das Hauptgerät (20) eine Abschlußwand (64) aufweist, dass der Vorratsbehälter (40) eine Behälterwand (42) aufweist, dass die Behälterwand (42) im montierten Zustand des Vorratsbehälters (40) am Hauptgerät (20) der Abschlußwand (64) unmittelbar benachbart ist, und dass sich der Transponder (60) auf einer Innenfläche der Behälterwand (42) und eine ringförmige erste Antenne (36) eines Basisgeräts (34) auf einer Innenfläche der Abschlußwand (64) befinden.

4. Tintenstrahldrucker nach einem der vorangegangenen Ansprüche, **dadurch gekennzeichnet, dass** der Vorratsbehälter (40) einen zusammenlegbaren Beutel (48) aufweist, in dem sich die Flüssigkeit befindet, und dass der Beutel (48) eine Öffnung aufweist, die mit dem zweiten Kupplungsteil (50) dicht verbunden ist.

5. Tintenstrahldrucker nach einem der vorangegangenen Ansprüche, **dadurch gekennzeichnet, dass** die mechanische Kupplung (66, 68) eine Dichtung (74) aufweist, die den Vorratsbehälter (40) luftdicht mit dem Hauptgerät (20) verbindet.

6. Tintenstrahldrucker nach einem der vorangegangenen Ansprüche, **dadurch gekennzeichnet, dass** ein Luftdurchlass (72) in einer Behälterwand (42) des Vorratsbehälters (40) vorgesehen ist, und dass im Hauptgerät (20) ein Luftdruckerzeuger (70) vorgesehen ist, dessen Ausgang mit dem Luftdurchlass (72) kommuniziert.

7. Tintenstrahldrucker nach einem der vorangegangenen Ansprüche, **dadurch gekennzeichnet, dass** sich im Vorratsbehälter (40) nur ein einziger zusammenlegbarer Beutel (48) und/oder nur eine einzige Flüssigkeit befindet.

8. Tintenstrahldrucker nach einem der vorangegangenen Ansprüche, **dadurch gekennzeichnet, dass** im Hauptgerät (20) ein die Betriebsabläufe steuerndes Steuergerät (32) untergebracht ist.

9. Tintenstrahldrucker nach einem der vorangegangenen Ansprüche, **dadurch gekennzeichnet, dass** der Transponder (60) als RFID ausgebildet ist.

10. Tintenstrahldrucker nach einem der vorangegangenen Ansprüche, **dadurch gekennzeichnet, dass** im Hauptgerät (20) und in unmittelbarer Nähe des Transponders (60) ein mit dem Transponder (60) zusammenwirkendes Basisgerät (34) angeordnet ist, das mit einer im Hauptgerät (20) angeordneten Spannungsquelle und mit einem im Hauptgerät (20) angeordneten, die Betriebsabläufe steuernden Steuergerät (32) verbunden ist.

11. Tintenstrahldrucker nach einem der vorangegangenen Ansprüche, **dadurch gekennzeichnet, dass** die mechanische Kupplung (66, 68) für ihre Betätigung eine Drehbewegung erfordert, dass diese Drehbewegung um eine Achse (54) herum erfolgt, und dass die Flüssigkeitskupplung (50, 52) zentrisch zu dieser Achse (54) angeordnet ist.

## Claims

1. An inkjet printer for the labeling of goods,
- comprising a main device (20) having at least one outlet opening (26) for ink, in particular for ink droplets,
- comprising at least one storage container (40) for a liquid flowing through the outlet opening (26), such as, for example, ink (49), pigments or solvents, the storage container (40) being detachably connected to the main device (20),
- comprising a liquid coupling having a first coupling portion (52) on the main device (20) and a second coupling portion (50) on the storage container (40), and
- comprising a mechanical coupling having a first coupling means (66) on the main device (20) and a second coupling means (68) on the storage container (40),
**characterized in that** the storage container (40) comprises a ring-shaped transponder (60) having a ring-shaped second antenna (58) extending about the second coupling portion (50), and a control unit (62) in which data on the liquid contained in the storage container (40) are stored.

2. The inkjet printer according to claim 1, **characterized in that** at least the second coupling portion (50), preferably also the first coupling portion (52), is made from non-conductive material, in particular plastic.

3. The inkjet printer according to any one of the preceding claims, **characterized in that** the main device (20) has an end wall (64), that the storage container (40) has a container wall (42), that the container wall (42), in the assembled state of the storage container (40) on the main device (20), is immediately adjacent to the end wall (64), and that the transponder (60) is located on an inner face of the container wall (42) and a ring-shaped first antenna (36) of a basic unit (34) is located on an inner face of the end wall (64).

4. The inkjet printer according to any one of the preceding claims, **characterized in that** the storage container (40) comprises a collapsible bag (48) in which the liquid is located, and that the bag (48) has an opening tightly connected to the second coupling portion (50).

5. The inkjet printer according to any one of the preceding claims, **characterized in that** the mechanical coupling (66, 68) has a seal (74) that connects the storage container (40) to the main device (20) in an air-tight manner.

6. The inkjet printer according to any one of the preceding claims, **characterized in that** an air passage (72) is provided in a container wall (42) of the storage container (40), and that an air pressure generating unit (70) whose outlet communicates with the air passage (72) is provided in the main device (20).

7. The inkjet printer according to any one of the preceding claims, **characterized in that** only a single collapsible bag (48) and/or only a single liquid is contained in the storage container (40).

8. The inkjet printer according to any one of the preceding claims, **characterized in that** a control device (32) controlling the operating processes is accommodated in the main device (20).

9. The inkjet printer according to any one of the preceding claims, **characterized in that** the transponder (60) is configured as an RFID.

10. The inkjet printer according to any one of the preceding claims, **characterized in that** a basic unit (34), which cooperates with the transponder (60), and which is connected to a voltage supply disposed in the main device (20) and to a control device (32) that is disposed in the main device (20) and controls the operating processes, is disposed in the main device (20) and in the immediate vicinity of the transponder (60).

11. The inkjet printer according to any one of the preceding claims, **characterized in that** the mechanical coupling (66, 68) requires a rotary movement for its actuation, that this rotary movement takes place about an axis (54), and that the liquid coupling (50, 52) is disposed centrically relative to this axis (54).

## Revendications

1. Imprimante à jet d'encre destinée à mettre des inscriptions sur des marchandises, comprenant
- un appareil principal (20) qui présente au moins une ouverture de sortie (26), en particulier pour des gouttelettes d'encre,
- au moins un récipient de stockage (40) pour un liquide qui s'écoule à travers ladite ouverture de sortie (26), tel que l'encre (49), pigment ou solvant, dans lequel ledit récipient de stockage (40) est relié de manière amovible à l'appareil principal (20),
- un accouplement hydraulique qui comprend une première partie d'accouplement (52) sur l'appareil principal (20) et une deuxième partie d'accouplement (50) sur le récipient de stockage (40), et
- un accouplement mécanique qui comprend un premier moyen d'accouplement (66) sur l'appareil principal (20) et un deuxième moyen d'accouplement (68) sur le récipient de stockage (40),
**caractérisée par le fait que** ledit récipient de stockage (40) présente un transpondeur annulaire (60) qui comprend une deuxième antenne annulaire (58) qui s'étend autour de la deuxième partie d'accouplement (50), et une unité de commande (62) dans laquelle sont mémorisées des données relatives au liquide contenu dans le récipient de stockage (40).

2. Imprimante à jet d'encre selon la revendication 1, **caractérisée par le fait qu'**au moins la deuxième partie d'accouplement (50), de préférence également la première partie d'accouplement (52), sont réalisées à partir d'un matériau non conducteur, en particulier de matière plastique.

3. Imprimante à jet d'encre selon l'une quelconque des revendications précédentes, **caractérisée par le fait que** l'appareil principal (20) comprend une paroi de fermeture (64), que ledit récipient de stockage (40) présente une paroi de récipient (42), que, lorsque le récipient de stockage (40) est monté sur l'appareil principal (20), ladite paroi de récipient (42) est directement voisine de la paroi de fermeture (64), et que le transpondeur (60) est situé sur une surface intérieure de la paroi de récipient (42) et une première antenne annulaire (36) d'un appareil de base (34) est située sur une surface intérieure de la paroi de fermeture (64).

4. Imprimante à jet d'encre selon l'une quelconque des revendications précédentes, **caractérisée par le fait que** le récipient de stockage (40) comprend un sac (48) repliable dans lequel se trouve le liquide et que le sac (48) présente une ouverture communiquant de manière étanche avec ladite deuxième partie d'accouplement (50).

5. Imprimante à jet d'encre selon l'une quelconque des revendications précédentes, **caractérisée par le fait que** l'accouplement mécanique (66, 68) comprend un joint d'étanchéité (74) qui relie de manière étanche à l'air le récipient de stockage (40) à l'appareil principal (20).

6. Imprimante à jet d'encre selon l'une quelconque des revendications précédentes, **caractérisée par le fait qu'**un passage d'air (72) est prévu dans une paroi de récipient (42) dudit récipient de stockage (40), et que dans l'appareil principal (20) est prévu un générateur de pression d'air (70) dont la sortie communique avec le passage d'air (72).

7. Imprimante à jet d'encre selon l'une quelconque des revendications précédentes, **caractérisée par le fait que** dans le récipient de stockage (40) ne se trouve qu'un seul sac (48) repliable et/ou qu'un seul liquide.

8. Imprimante à jet d'encre selon l'une quelconque des revendications précédentes, **caractérisée par le fait que** l'appareil principal (20) abrite un dispositif de commande (32) commandant les opérations de fonctionnement.

9. Imprimante à jet d'encre selon l'une quelconque des revendications précédentes, **caractérisée par le fait que** le transpondeur (60) est conçu en tant que RFID.

10. Imprimante à jet d'encre selon l'une quelconque des revendications précédentes, **caractérisée par le fait que** dans l'appareil principal (20) et à proximité immédiate du transpondeur (60) est disposé un appareil de base (34) qui agit de concert avec le transpondeur (60) et qui est relié à une source de tension disposée dans l'appareil principal (20) et à un dispositif de commande (32) agencé dans l'appareil principal (20) et commandant les opérations de fonctionnement.

11. Imprimante à jet d'encre selon l'une quelconque des revendications précédentes, **caractérisée par le fait que**, pour son actionnement, l'accouplement mécanique (66, 68) nécessite un mouvement de rotation, que ce mouvement de rotation s'effectue autour d'un axe (54) et que l'accouplement hydraulique (50, 52) est agencé de manière centrale par rapport à cet axe (54).
